# EUROPÄISCHE PATENTSCHRIFT

(11) **EP 1 494 508 B1**
(45) Veröffentlichungstag und Bekanntmachung des Hinweises auf die Patenterteilung: **21.11.2012**
(21) Anmeldenummer: 04012534.6
(22) Anmeldetag: 27.05.2004
(51) Int. Cl.: H05B 41/04

(54) **Universelles Zündgerät**
Universal igniter
Circuit amorceur universel

(30) Priorität: 03.07.2003 DE 10330014
(43) Veröffentlichungstag der Anmeldung: 05.01.2005
(73) Patentinhaber: Elektrobau Oschatz GmbH & Co. KG, 04752 Oschatz (DE)
(72) Erfinder: Friedrich, Frank, 06231 Bad Dürrenberg (DE); Reichel, Stefan, 04758 Liebschützberg (DE)
(74) Vertreter: Rüger, Barthelt & Abel

(56) Entgegenhaltungen:
- EP-A- 0 405 715
- EP-A- 1 206 169
- EP-A- 1 494 510
- WO-A-00/45622
- GB-A- 2 203 302
- US-A- 5 298 837
- US-A- 5 594 308
- US-A- 5 969 483
- US-A- 6 091 208

## Beschreibung

Die Erfindung betrifft ein Zündgerät für Hochdruckgasentladungslampen sowie ein Verfahren zum Zünden von Hochdruckgasentladungslampen.

Es sind in der Praxis verschiedene Bauarten von Hochdruckgasentladungslampen in Gebrauch, die mit magnetischen Vorschaltgeräten, so genannten Vorschaltdrosseln, betrieben werden. Zwischen Drossel und Lampe ist ein gesondertes Zündgerät geschaltet, das nach dem Einschalten so lange Hochspannungsimpulse erzeugt und an die Lampe liefert, bis diese zündet. Dieses Grundkonzept ist sowohl bei Natriumdampflampen als auch bei Halogen-Metalldampflampen und anderen Gasentladungslampen anzutreffen. Jedoch weisen diese Lampen sowohl beim Zünden als auch insbesondere beim Wiederzünden (Heißzünden) unterschiedliche Charakteristika auf. Während Natriumdampflampen schon nach etwa einer Minute Abkühlzeit relativ gut wiederzünden, sind andere Lampen, z.B. Halogen-Metalldampflampen mit Keramikbrenner, so genannte Keramikbrennerlampen in Gebrauch, die Abkühlzeiten von bis zu 15 Minuten benötigen.

Ein weiteres Problem, das bei Gasentladungslampen auftritt ist der gegen Lebensdauerende auftretende Anstieg der Lampenbrennspannung, der bis zum intermittierenden Betrieb der Lampe führen kann. Dies bedeutet, dass die Brennspannung so groß wird, dass ein ordnungsgemäßer Betrieb nicht mehr möglich ist, so dass die Lampe periodisch verlischt.

Dazu ist aus der US-PS 4 896 077 ein Vorschaltgerät bekannt geworden, das die Lampenspannung überwacht und abschaltet, wenn eine zu hohe Brennspannung entdeckt wird.

Diese Maßnahme hilft zwar zur Erkennung des Lebensdauerendes der Lampe. Sie vermeidet aber nicht die Ausführung vergeblicher Zündversuche an einer heißen Lampe. Damit wird jedoch in eine heiße Lampe zusätzlich Energie (Zündenergie) eingetragen, die den Abkühlprozess verlangsamt.

Aus der US-PS 4 853 599 ist ein Vorschaltgerät bekannt, bei dem die Anzahl der Blinkvorgänge gezählt wird und das abschaltet, wenn eine Maximalzahl überschritten ist. Damit soll fortwährendes Blinken verschlissener Lampen vermieden werden.

Auch die EP 0 847 680 B1 nimmt sich lediglich des Problems der Abschaltung einer Lampe am Lebensdauerende an. Hier wird nach unbeabsichtigtem Abschalten der Lampe die Anzahl von Lampenzündungen gezählt und die Zündschaltung abgeschaltet, wenn die Lampe nach einer vorgegebenen Anzahl von Lampenzündungen erneut unbeabsichtigt abschaltet.

Aus der EP 1 196 012 A2 ist ein Zündgerät für Gasentladungslampen bekannt, das eine programmierbare Steuerung enthält. Diese Einheit gestattet die Einstellung der Impulsgröße, der Dauer und der Frequenz der Zündimpulse gemäß den Lampenspezifikationen.

Die GB 2 203 302 A offenbart ein Zündgerät für Gasentladungslampen, bei dem über einen Spannungsmesser im Lampenkreis eine den ein- oder ausgeschalteten Zustand der Lampe charakterisierende Spannung erfasst wird. Sobald die Lame erloschen ist, werden Spannungsimpulse erzeugt, um die Lampe wieder zu zünden. Gelingt dies nicht, so wird ein erneuter Zündversuch erst nach Ablauf einer vorgegebenen Wartezeit durchgeführt.

Davon ausgehend ist es Aufgabe der Erfindung, ein Zündgerät zu schaffen, das ein möglichst zügiges Wiederzünden (Warmzünden) einer Gasentladungslampe, insbesondere einer Hochdruckgasentladungslampe, ermöglicht. Weiter ist es Aufgabe der Erfindung, ein entsprechendes Verfahren anzugeben.

Diese Aufgaben werden mit dem Zündgerät nach Anspruch 1 sowie dem Zündverfahren gemäß Verfahrensanspruch gelöst:

Das erfindungsgemäße Z-ündgerät weist eine Steuerschaltung mit einer Erkennungseinrichtung auf, die Warmzündvorgänge erkennt und diese von einem Kaltzündvorgang unterscheidet. Warmzündvorgänge werden hier auch als "Wiederzündvorgänge" bezeichnet. Entsprechend ist die Steuerschaltung in diesem Fall in einer Wiederzündbetriebsart oder synonym in einer Warmzündbetriebsart.

Die Erkennungseinrichtung erkennt Kaltzündvorgänge (Erstzündvorgänge). In diesem Fall ist die Steuerschaltung in einer Kaltzündbetriebsart oder synonym "Erstzündbetriebsart". Die Unterscheidung zwischen einem Kaltzündvorgang und einem Warmzündvorgang wird anhand der Dauer einer Betriebsspannungsunterbrechung vorgenommen. Warmzündvorgänge werden grundsätzlich dann angenommen, wenn die Betriebsspannung bzw. die von dem Zündgerät erfasste Spannung nur für kurze Zeit unter einem gegebenen Schwellwert abgesunken war. Als kurze Zeiträume können je nach Auslegung des Zündgeräts Zeiträume von wenigen Mikro-Sekunden bis zu einigen Sekunden angesehen werden. Vorzugsweise ist das Zündgerät so ausgelegt, dass es zumindest Unterbrechungen, die kürzer als eine Sekunde dauern, als kurzzeitige Betriebsspannungsunterbrechungen ansieht mit der Folge, dass das Zündgerät dann in Warmzündbetriebsart betrieben wird. Einschalten nach länger dauernden Betriebsunterbrechungen wird als Kaltzünden angesehen. Beim Kaltzünden werden die Zündimpulse nach Einschalten der Betriebsspannung unverzüglich erzeugt und die Lampe wird mit Zündimpulsen beaufschlagt. In der Regel zündet diese sofort, d.h. nach Eintreffen der ersten Impulse. Beim Warmzünden hingegen geht die Steuerschaltung in eine Warmzündbetriebsart, in der zunächst keine Zündimpulse an die Lampe geliefert werden sondern eine Wartezeit durchlaufen wird. Die Wartezeit kann beispielsweise 15, 20, 24 Sekunden oder auch mehrere Minuten betragen. Warmzünden kann beispielsweise nach kurzzeitigen Betriebsspannungsunterbrechungen in Folge unbeabsichtigten Abschaltens oder in Folge von Störimpulsen auf der Betriebsspannung notwendig werden. Bei niedriger Netzqualität können der sinusförmigen Betriebsspannung Störimpulse überlagert sein, die zum Verlöschen einer Lampe führen. Dies ist bereits dann der Fall, wenn der Spannungsnulldurchgang um einige Millisekunden verlängert wird.

Durch die Ausblendung oder Unterdrückung von Zündimpulsen zu Beginn des Warmzündens wird zum einen ein Abkühlen der Gasentladungslampe abgewartet und zum anderen der Gasentladungslampe die Möglichkeit gegeben, beschleunigt abzukühlen, denn sie enthält in dieser Phase keine Zündenergie, die sonst zu Glimmentladungen und somit zur Wärmentwicklung führen könnte. Diese Maßnahme ermöglicht ein beschleunigtes Wiederzünden.

Bei einer verfeinerten Ausführungsform werden die Zündimpulse getaktet. Beispielsweise können jeweils nach 5, 12 oder 15 Sekunden Zündversuch eine Zündpause von z.B. 24 Sekunden eingelegt werden. Diese Maßnahme nimmt insoweit Rücksicht auf die Gasentladungslampe als ein unerwünschtes Erwärmen durch vergebliche Zündversuche vermieden und auch die Verzögerung der Abkühlung durch erfolglose Zündversuche unterdrückt wird.

Diese Maßnahme kann sowohl beim Kaltzünden als auch beim Warmzünden Anwendung finden. Dies hat den Vorteil, dass auch vermeintliche Kaltzündvorgänge die gerade bei langsam abkühlenden Lampen, wie beispielsweise Keramikbrennerlampen, durchaus noch auf eine warme Lampe treffen können, ein zügiges Wiederzünden ermöglichen.

Bei einer weiter verfeinerten Ausführungsform werden insbesondere beim Warmzündvorgang die Anzahl der Zündimpulse, die Anzahl der Zündimpulspakete oder alternativ die Länge der zum Wiederzünden erforderlichen Zeit registriert und beim nächsten Warmzünden berücksichtigt. Dadurch kann beim nächsten Warmzündvorgang eine weitere Verkürzung der Wiederzündzeit erreicht werden, denn die Zündversuche beginnen erst kurz vor dem Zeitpunkt bei dem das Wiederzünden auch zu erwarten ist.

Bei einer weiter verbesserten Ausführungsform ist die Länge der Zündversuche und die Pause zwischen ihnen von dem Zeitabstand zum Beginn eines Wiederzündvorgangs abhängig. Damit kann erreicht werden, dass sich das Zündgerät, das sich ohnehin schon für unterschiedliche Gasentladungslampen eignet, automatisch auch an exotische Lampen oder Lampen mit besonders langer Abkühlzeit anpasst.

Weitere Einzelheiten vorteilhafter Ausführungsformen der Erfindung gehen aus der Zeichnung oder der zugehörigen Beschreibung sowie Unteransprüchen hervor.

In der Zeichnung sind Ausführungsbeispiele der Erfindung veranschaulicht. Es zeigen:
- Figur 1 bis 3: Gasentladungslampen mit Vorschalt- und Zündgerät in unterschiedlichen Ausführungsformen in schematisierten Schaltbildern,
- Figur 3a: eine Steuerschaltung für die Vorschaltgeräte nach Figur 1 bis 3 in vereinfachter Darstellung,
- Figur 4: eine andere Steuerschaltung für die Vorschaltgeräte nach Figur 1 bis 3 in vereinfachter Darstellung sowie
- Figur 4a, 4b: Schaltungsvarianten für eine Erkennungseinrichtung und
- Figur 5 und 6: Zünd- und Wiederzündvorgänge als Zeitdiagramm.

In Figur 1 ist das Schaltbild einer Gasentladungslampe 1 sowie eines zugehörigen Vorschaltgeräts 2 und eines Zündgeräts 3 veranschaulicht. Die Gasentladungslampe 1 ist beispielsweise eine Natriumdampflampe, eine Halogen-Metalldampflampe oder eine anderweitige Gasentladungslampe. Während ihr einer Anschluss an ein Bezugspotential N angeschlossen ist, ist ihr anderer Anschluss über einen Zündimpulstransformator 4 und das Vorschaltgerät 2 an eine wechselspannungsführende Leitung L angeschlossen. Das Bezugspotential N und die Leitung L können miteinander vertauscht werden. Das Vorschaltgerät 2 besteht im einfachsten Fall aus einer Vorschaltdrossel die dazu dient, den Lampenstrom der Gasentladungslampe 1 zu begrenzen und die Gasentladung zu stabilisieren. Der Zündimpulstransformator 4 weist eine Sekundärwicklung auf, die zwischen das Vorschaltgerät 2 und die Gasentladungslampe 1 geschaltet ist. Seine Primärwicklung ist an das Zündgerät 3 angeschlossen. Dieses enthält einen Zündkondensator 5, der mit einem Ende an die Primärwicklung des Zündimpulstransformators 4 und zugleich an ein Ende der Sekundärwicklung sowie an das Vorschaltgerät 2 angeschlossen ist. Mit seinem anderen Ende ist er an ein Zwischenpotential 6 angeschlossen. Das andere Ende der Primärwicklung des Zündimpulstransformators 4 ist über ein Durchbruchs-Schalterbauelement, wie beispielsweise das Sidac 7, angeschlossen, dessen anderes Ende mit dem Zwischenpotential 6 verbunden ist. Letzteres ist über einen Strombegrenzungswiderstand 8 und einen Kondensator 9 mit dem Bezugspotential N verbunden. Der Zündimpulstransformator 4 bildet gemeinsam mit dem Zündgerät 3 einen Hochspannungsgenerator 11. Diesem ist eine Steuerschaltung 12 zugeordnet, dessen Anschlüsse 13, 14 im Sinne einer Parallelschaltung an das Sidac 7 angeschlossen sind. Alternativ kann die Steuerschaltung 12 auch parallel zum Kondensator 5 geschalten werden. Die Steuerschaltung 12 ist aus Sicht des Sidacs 7 ein Schalter 15, der das Sidac 7 kurzschließen kann, um die Erzeugung von Zündimpulsen zu unterbinden.

Die Steuerschaltung 12 enthält eine elektronische Schaltung 16 zur Ansteuerung des Schalters 15. Die Steuerschaltung überwacht dazu die an den Anschlüssen 13, 14 anliegende Spannung und wertet diese aus. Sie ist im bevorzugten Fall durch einen Mikrocontroller 17 gebildet, der mit der aus Figur 4 schematisch ersichtlichen Außenbeschaltung versehen ist. Der Schalter 15 wird durch einen Thyristor mit vorgeschalteter Graetz-Brücke 18 gebildet. Dem Thyristor ist ein Arbeitswiderstand 19 in Reihe geschaltet. Der Mikrocontroller 17 steuert den Thyristor an seinem Gate.

Aus der von der Graetz-Brücke 18 gelieferten Spannung zweigt ein Widerstand 21 in Verbindung mit einer Z-Diode 22 die Betriebsspannung für den Mikrocontroller 17 ab. Der Z-Diode 22 kann ein Pufferkondensator 23 parallel geschaltet sein. Die Z-Diode 22 kann auch durch einen Spannungsregler ersetzt werden.

Dem Mikrocontroller 17 ist eine Erkennungseinrichtung 24 zugeordnet, um kurzzeitige Betriebsspannungseinbrüche, die zu einem unbeabsichtigten Verlöschen der Gasentladungslampe führen oder führen können, zu erkennen. Diese Erkennungseinrichtung 24 liefert bei Betriebsspannungsuhterbrechungen, die von dem Pufferkondensator 23 überbrückt werden, einen kurzen Signalimpuls an einen entsprechenden Eingang des Mikrocontrollers 17, um diesem zu signalisieren, dass nun ein Wiederzündvorgang ansteht. Zu der Erkennungseinrichtung 24 gehören bei der Ausführungsform nach Figur 4, 4a oder Figur 4b eine mit der Graetz-Brücke 18 und somit der ungefilterten Betriebsspannung verbundenen Z-Diode 25, deren andere Elektrode (Anode) mit dem zugeordneten Eingang des Mikrocontrollers 17 verbunden ist (gestrichelte Bauelemente sind optional). Mit diesem sind außerdem ein Widerstand 27 und optional ein Kondensator 26 verbunden, die beide gegen Masse geschaltet und somit wiederum mit dem anderen Ende der Graetz-Brücke 18 verbunden sind. Die Z-Diode 25 kann auch durch einen Widerstand ersetzt werden.

Der Mikrocontroller 17 ist programmgesteuert. Seine Programmierung erfolgt in der für den konkreten Typ geeigneten Sprache zur Durchführung der nachfolgend beschriebenen Funktion.

Die Schaltung nach Figur 1 und die Steuerschaltung 12 arbeiten wie folgt:

War die Schaltung längere Zeit vom Netz getrennt, beispielsweise indem an der Leitung L keine Netzspannung angelegt war, befindet sich die Steuerschaltung 12 im Ruhezustand und der Schalter 15 ist offen (nicht stromleitend). Wird nun Betriebsspannung angelegt (z.B. 220 V, 50 Hz sin) liegt diese über das Vorschaltgerät 2 und den Zündimpulstransformator 4 an der hochohmigen Gasentladungslampe 1 an. Über den Widerstand 8 und den Kondensator 9 wird zudem der Kondensator 5 aufgeladen bis die Durchbruchspannung des Sidacs 7 erreicht ist. Mit Durchbrechen wird dieses niederohmig, so dass der Kondensator 5 sich an der Primärwicklung des Zündimpulstransformators 4 entlädt. Sinkt der Strom dabei unter einen Haltewert ab, wird das Sidac 7 wieder hochohmig und der Kondensator 5 wird wiederum über den Widerstand 8 und den Kondensator 9 nachgeladen. Dieses Spiel kann sich bei jeder Netzhalbwelle mehrere Mal wiederholen. Der Zündimpulstransformator erzeugt deshalb eine Folge von Zündimpulsen. Bei kalter Lampe führen diese in der Regel sofort zum Zünden der Gasentladungslampe 1. Diese zündet somit bei der ersten Netzhalbwelle oder kurz danach. Brennt die Gasentladungslampe 1 sinkt die Spannung zwischen dem Vorschaltgerät 2 und der Gasentladungslampe 1 soweit ab, dass der Kondensator 5 die Durchbruchspannung des Sidacs 7 nicht mehr erreicht. Es werden somit auch keine Zündimpulse mehr erzeugt.

Zur Verdeutlichung dieses Vorgangs wird auf Figur 5 verwiesen. Zu einem Zeitpunkt t0 wird die Betriebsspannung B eingeschaltet, die in dem Diagramm gemäß Figur 5 wie eine Gleichspannung veranschaulicht ist. Damit soll lediglich das konstante Anliegen der sinusförmigen Netzspannung symbolisiert werden. Noch während die ersten Zündimpulse geliefert werden zündet in der Regel die Gasentladungslampe, was in Figur 5 mit einem Kurvenast I symbolisiert ist. Tritt diese Zündung jedoch nicht ein, lässt die Steuerschaltung 12 zunächst die Lieferung von Zündimpulsen mit der Frequenz von einigen hundert Hz oder auch einigen kHz für eine Zeitspanne von z.B. 36 Sekunden zu. Nach Ablauf dieser Zeit schließt die Steuerschaltung 12 den Schalter 15, indem der Thyristor (Figur 4) von dem Mikrocontroller 17 gezündet wird. Dadurch können die Zündversuche für eine Pausezeit von beispielsweise 24 Sekunden unterbrochen werden. Dieses Spiel zwischen Unterbrechung der Zündversuche und erneuten Zündversuchen kann wiederholt werden bis die Gasentladungslampe zündet, wie in Figur 5 durch einen Kurvenast II angedeutet ist.

Es kann nun vorkommen, dass die Betriebsspannung kurzzeitig unterbrochen wird oder dass ihr ein Störimpuls überlagert ist, der wie eine ganz kurzzeitige Betriebsspannungsunterbrechung wirkt und die Gasentladungslampe 1 zum Verlöschen bringt. Dies ist in Figur 5 durch den Kurvenast III angedeutet. Die Erkennungseinrichtung 24 erkennt dies. Während der Zeit der Betriebsspannungsunterbrechung bleibt der Mikrocontroller 17 weiter aktiv. Obwohl an den Anschlüssen 13, 14 die Speisung der Steuerschaltung 12 kurzzeitig wegfallen kann wird dies von dem Pufferkondensator 23 überbrückt. Die Z-Diode 25 gibt den Betriebseinbruch oder den sonstigen Störimpuls jedoch unmittelbar an den Eingang des Mikrocontrollers 17 weiter, so dass dieser insbesondere anhand des plötzlichen Spannungsanstiegs zwischen den Anschlüssen 13, 14 erkennt, dass die Gasentladungslampe 1 zwischenzeitlich verloschen ist. Er führt nun den Start der Gasentladungslampe 1 in der Betriebsart "Warmzünden" bzw. "Wiederzündbetriebsart" durch. Dies beginnt mit dem Schließen des Schalters 15 der somit stromleitend wird. Dadurch wird die Erzeugung von Zündimpulsen seit Beginn t1 des Wiederzündvorgangs für eine vorgegebene Wartezeit von beispielsweise 12 Sekunden oder auch 24 Sekunden unterdrückt. Danach können beispielsweise 12 Sekunden lang Zündimpulse erzeugt und an die Gasentladungslampe 1 gelegt werden. Dieses Wechselspiel von Pause und Zündversuch kann nun fortwährend wiederholt werden bis die Gasentladungslampe 1 zündet.

Durch die verzögerte Erzeugung von Zündimpulsen in der Wiederzündbetriebsart wird der Gasentladungslampe 1 zunächst Gelegenheit gegeben, etwas abzukühlen bevor überhaupt Zündversuche unternommen werden. Dies erhöht die Wahrscheinlichkeit der sofortigen Zündung beim ersten Wiederzündversuch erheblich. Zündet die Gasentladungslampe 1 jedoch nicht sofort wird durch das getaktete Anlegen von Zündimpulsen der übermäßige Energieeintrag in die Gasentladungslampe vermieden, der ansonsten zu einer Verlangsamung der Abkühlung der Gasentladungslampe führen würde.

Ist die Betriebsspannung hingegen längere Zeit unterbrochen erkennt dies die Erkennungseinrichtung 24 ebenfalls. Beim Kaltstart sind der Kondensator 26 und der Pufferkondensator 23 leer. Der plötzliche Spannungsanstieg an den Anschlüssen 13, 14 wird zunächst an dem Kondensator 26 und somit an dem entsprechenden Steuereingang des Mikrocontrollers 17 sichtbar. Erst dann erhält dieser mit anwachsender Spannung auf dem Pufferkondensator 23 seine Betriebsspannung. Der Steuerimpuls, der ihn in die Wiederzündbetriebsart versetzen würde, ist zu diesem Zeitpunkt schon Vergangenheit und bleibt unwirksam. In Folge dessen bleibt der Mikrocontroller 17 in seiner Kaltzündbetriebsart und lässt die sofortige Generierung von Zündimpulsen zu (Figur 5, linker Teil des Diagramms). Er übernimmt dann auch das Takten der Zündimpulse. Brennt die Gasentladungslampe 1 dann sinkt die Spannung an dem Kondensator 26 auf einen niedrigen Wert, beispielsweise das Massepotential des Mikrocontrollers 17 ab. Dies in Folge der bei brennender Gasentladungslampe verminderten Eingangsspannung der Steuerschaltung 12 an den Anschlüssen 13, 14. Die Betriebsspannung des Mikrocontrollers 17 bleibt hier jedoch vollständig erhalten. Verlischt die Gasentladungslampe 1 in diesem Zustand stellt dies einen Spannungssprung an den Anschlüssen 13, 14 dar, der als Eingangsimpuls für den Mikrocontroller 17 gewertet wird und diesen in seine zweite Betriebsart (Warmzündbetriebsart) schaltet.

Bei einer verbesserten Ausführungsform wird insbesondere in der Wiederzündbetriebsart überwacht, wie lange die erfolglose Abgabe von Zündimpulsen an die Gasentladungslampe 1 dauert. Überschreiten diese Zündversuche eine Zeitgrenze von beispielsweise fünf oder zehn Minuten kann daraus geschlossen werden, dass an das Zündgerät 3 eine warm nur schwer wiederzündbare Gasentladungslampe, wie beispielsweise eine so genannte Keramikbrennerlampe, angeschlossen ist. In diesem Fall können dann die Pausen zwischen einzelnen Zündversuchen verlängert werden, beispielsweise auf 52 Sekunden oder auf 1 Minute. Andererseits kann auch die Dauer der Zündversuche verlängert werden, beispielsweise auf 24 Sekunden. Dies ist in Figur 5 im rechten Teil des Diagramms veranschaulicht. Zündet die Gasentladungslampe 1 dann letztendlich doch noch, wie durch den Kurvenast IV veranschaulicht ist, unterbleibt die Generierung weiterer Zündimpulse in Folge des Absinkens der Lampenspannung. Gerät die Steuerschaltung 12 beim Wiederzünden in diesen zeitlichen Bereich kann sie dies abspeichern und beim nächsten Wiederzünden zugrunde legen, beispielsweise indem die Wartezeit zwischen t1 und dem ersten Zündversuch verlängert wird und indem gleich mit größeren Pausen zwischen den einzelnen Zündversuchen gearbeitet wird. Bevorzugterweise erfolgt jedoch ein Reset nach längerer Betriebsspannungsunterbrechung, so dass das Zündgerät seine universelle Verwendbarkeit auch für schneller wiederzündende Gasentladungslampen 1 beibehält.

Bei einer weiter abgewandelten Ausführungsform, die sich von der vorstehend beschriebenen Ausführungsform durch die Programmierung des Mikrocontrollers 17 unterscheidet, wird beim Warmzünden (Wiederzünden) die Zeit vom Verlöschen der Lampe bis zum erfolgreichen Wiederzünden oder alternativ die Anzahl der durchgeführten Zündversuche überwacht und beim nächsten Wiederzündvorgang berücksichtigt. Dies ist in Figur 6 veranschaulicht. Zu einem Zeitpunkt t1 tritt eine Betriebsspannungsstörung auf, die die Gasentladungslampe 1 verlöschen lässt. Nach einer ersten Wartezeit W beginnen die Wiederzündversuche, wobei, wie Figur 6 veranschaulicht, erst innerhalb des vierten Impulspakets ein Wiederzünden der Gasentladungslampe 1 erfolgt (Kurvenast II). Die ersten drei Zündversuche haben deshalb lediglich zur Erwärmung der Gasentladungslampe 1 und damit zur Verzögerung des Wiederzündens beigetragen. Der Mikrocontroller 17 speichert die Anzahl der vergeblichen Zündversuche ab und beginnt beim nächsten Versuch, wenn die Gasentladungslampe 1 z.B. bei einem Zeitpunkt t2 unbeabsichtigt erlischt, erst mit der dritten Impulsfolge. In anderen Worten, die Zahl der zum erfolgreichen Zünden der Gasentladungslampe 1 erforderlichen Impulspakete war vier. Diese Zahl vermindert um eins ist drei und bestimmt nun das Impulspaket, mit dem die Zündung begonnen wird. Alternativ kann jedoch erst auch mit dem vierten Paket begonnen werden oder, um auch frühere Zündchancen zu nutzen, bereits mit dem zweiten. Jedenfalls wird hier jedoch mit variablen Wartezeiten W1, W2 gearbeitet, wobei sich die Wartezeiten W1 für spätere Wiederzündversuche an der Historie orientieren und somit an die vorher erforderlichen Wartezeiten angepasst werden. Vorzugsweise werden sie etwas kürzer gefasst als die vorher erforderlichen Wartezeiten.

In einer weiter möglichen Abwandlung kann die Anzahl der in einem gegebenen Zeitraum auftretenden Wiederzündversuche bei unbeabsichtigtem Verlöschen der Gasentladungslampe 1 überwacht werden und jeglicher neuer Wiederzündversuch unterbunden werden, falls eine gegebene Grenzzahl überschritten ist. Hierdurch wird vermieden, dass am Lebensdauerende angekommene Lampen, die zum ständigen Wiederverlöschen neigen, ständig wiedergezündet werden, wodurch unangenehme Blinkeffekte entstehen würden.

Figur 2 veranschaulicht eine abgewandelte Ausführungsform der Schaltung gemäß Figur 1, wobei für gleiche Schaltungsteile unter Rückgriff auf die vorherige Beschreibung gleiche Bezugszeichen zugrunde gelegt werden. Die Ausführungsform nach Figur 2 unterscheidet sich von der nach Figur 1 durch die Anordnung der Steuerschaltung 12' in einem lampenstromführenden Pfad. Die Steuerschaltung 12' enthält einen Schalter 15', der normalerweise geschlossen ist, während der Schalter 15 nach Figur 1 normalerweise offen ist. Zur Unterbrechung des Zündbetriebs der Gasentladungslampe 1 wird der Schalter 15 geöffnet. Ansonsten stimmt die Schaltung 16' mit der Schaltung 16 nach Figur 1 und 4 überein. Ebenso gilt die Funktionsbeschreibung entsprechend.

Figur 3 veranschaulicht eine Ausführungsform der Schaltung für die Gasentladungslampe 1, die ohne Zündimpulstransformator auskommt. Dazu ist das Vorschaltgerät 2 mit einer Anzapfung versehen. Diese Anzapfung ist über einen Kondensator 28, ein Triac 29 und einen Strombegrenzungswiderstand 31 oder eine Drossel an das Bezugspotential N angeschlossen. Die Steuerelektrode des Triacs 19 ist über ein Diac 32 an einen aus zwei Widerständen 33, 34 bestehenden Spannungsteiler, der die Lampenspannung abgreift, angeschlossen. Dem Widerstand 34 ist ein Phasenschieberkondensator 35 parallel geschaltet.

Der Schalter 15 dient der Unterbindung von Ansteuerimpulsen des Triacs 29, um das Erzeugen von Hochspannungsimpulsen zu verhindern. Ist er offen werden Hochspannungsimpulse erzeugt bis die Gasentladungslampe 1 zündet. Ist er hingegen geschlossen, unterbleibt die Erzeugung der Zündimpulse. Die Schaltung 16 öffnet und schließt den Schalter 15 gemäß der Diagramme 5 und 6 sowie der zugehörigen Beschreibung.

Figur 3a veranschaulicht eine abgewandelte Ausführungsform der Schaltung für die Gasentladungslampe 1, die ohne Zündimpulstransformator auskommt. Auch hier ist das Vorschaltgerät 2 mit einer Anzapfung versehen, die über einen Kondensator 28, ein Triac 29 und einen optionalen Strombegrenzungswiderstand 31 oder alternativ eine Drossel an das Bezugspotential N angeschlossen ist. Die oben beschriebene Steuerschaltung 16 dient hier nicht zur Steuerung eines Schalters 15, der Zündimpulse des Triacs 29 kurzschließt, sondern sie steuert das Triac 29 direkt an. Soll die Generierung von Lampenzündimpulsen unterbleiben erhält das Triac 29 keine Zündimpulse mehr von der Steuerschaltung 16. Sie ist an das Phasenschiebernetzwerk bestehend aus den Widerständen 33, 34 und dem Kondensator 35 angeschlossen, um bedarfsweise die Zündimpulse für das Triac 29 zu generieren. Die Erkennung von Warmstartsituationen erfolgt wie bei der Schaltung nach Figur 4 wobei die entsprechenden Schaltungsteile hier nicht einzeln angegeben sind.

Ein Zündgerät dient zur Zündung von Gasentladungslampen mittels Hochspannungsimpulsen. Das Zündgerät unterscheidet zwischen Kaltzünden und Warmzünden, wobei es beim Warmzünden erst verzögert mit der Erzeugung von Hochspannungsimpulsen beginnt. Dies beschleunigt das Abkühlen und verkürzt die Wiederzündzeit.

## Patentansprüche

1. Zündgerät (3) für Hochdruckgasentladungslampen (1), insbesondere mit elektromagnetischem Vorschaltgerät (2),
mit einem steuerbaren Hochspannungsgenerator (11), der an die Gasentladungslampe (1) angeschlossen ist, um Zündimpulse an diese zu liefern,
mit einer Steuerschaltung (12), die an den Hochspannungsgenerator (11) angeschlossen ist, um diesen zu steuern, und die in wenigstens zwei unterschiedlichen Betriebsarten betreibbar ist,
mit einer Erkennungseinrichtung (24), die Teil der Steuerschaltung (12) ist oder die an eine solche angeschlossen ist, zum Unterscheiden eines Zündvorganges von einem Wiederzündvorgang, um die Steuerschaltung (12) zu veranlassen, bei einem Wiederzündvorgang in einer anderen Betriebsart zu arbeiten als bei einem Zündvorgang,
wobei die Unterscheidung zwischen einem Zündvorgang und einem Wiederzündvorgang anhand der Dauer einer Betriebsspannungsunterbrechung vorgenommen wird.

2. Zündgerät nach Anspruch 1, **dadurch gekennzeichnet, dass** eine erste Betriebsart eine Erstzündbetriebsart ist, in der die Steuerschaltung (12) den Hochspannungsgenerator (11) nach dem Einschalten der Betriebsspannung sofort aktiviert.

3. Zündgerät nach Anspruch 1, **dadurch gekennzeichnet, dass**
eine zweite Betriebsart eine Wiederzündbetriebsart ist, in der die Steuerschaltung (12) den Hochspannungsgenerator (11) nach dem Verlöschen der Gasentladungslampe (1) erst nach Ablauf einer Wartezeit (W) aktiviert.

4. Zündgerät nach Anspruch 1, **dadurch gekennzeichnet, dass** die von dem Hochspannungsgenerator (11) gelieferten Hochspannungsimpulse zeitlich getaktet geliefert werden.

5. Zündgerät nach Anspruch 1, **dadurch gekennzeichnet, dass** die Steuerschaltung (12) bei einem Wiederzündvorgang die Wiederzündzeit registriert, die vom Wiederzündbeginn bis zum tatsächlichen Zünden verstreicht.

6. Zündgerät nach Anspruch 3 und 5, **dadurch gekennzeichnet, dass** die Wartezeit (W1) anhand der Wiederzündzeit bestimmt wird.

7. Zündgerät nach Anspruch 6, **dadurch gekennzeichnet, dass** die Wartezeit (W1) mit der gespeicherten Wiederzündzeit gleich gesetzt wird.

8. Zündgerät nach Anspruch 6, **dadurch gekennzeichnet, dass** die Wartezeit (W1) gleich der gespeicherten Wiederzündzeit minus einem Beschleunigungssubtrahenden ist.

9. Zündgerät nach Anspruch 1, **dadurch gekennzeichnet, dass** die Steuerschaltung (12) bei einem Wiederzündvorgang die Anzahl der Zündversuche registriert, die vom Wiederzündbeginn bis zum tatsächlichen Zünden unternommen werden.

10. Zündgerät nach Anspruch 3 und 5, **dadurch gekennzeichnet, dass** die Wartezeit anhand der Anzahl der Zündversuche bestimmt wird.

11. Zündgerät nach Anspruch 6, **dadurch gekennzeichnet, dass** die Wartezeit mit der für die gespeicherte Anzahl der Zündversuche notwendigen Zeit gleich gesetzt wird.

12. Zündgerät nach Anspruch 6, **dadurch gekennzeichnet, dass** die Wartezeit gleich der Zeit ist, die sich aus der gespeicherten Anzahl der Zündversuche minus einem Beschleunigungssubtrahenden ergibt.

13. Zündgerät nach Anspruch 1, **dadurch gekennzeichnet, dass** die Steuerschaltung (12) bei in Betrieb befindlicher Gasentladungslampe (1) die in einem gegebenen Zeitfenster auftretende Anzahl von Wiederzündvorgängen überwacht und die das Zündgerät (3) für weitere Zündversuche sperrt, wenn eine Maximalzahl von Wiederzündvorgängen überschritten wird.

14. Zündverfahren für Hochdruckgasentladungslampen (1) mittels eines Zündgeräts (3),
wobei in einer Erstzündbetriebsart mit Beginn des Betriebs Zündimpulse ohne Wartezeit an die Gasentladungslampe (1) geliefert werden, wobei von der Erstzündbetriebsart eine Wiederzündbetriebsart unterschieden wird, in der Zündimpulse erst nach Ablauf einer Wartezeit an die Gasentladungslampe (1) geliefert werden,
wobei die Unterscheidung zwischen der Erstzündbetriebsart und der Wiederzündbetriebsart anhand der Dauer einer Betriebsspannungsunterbrechung vorgenommen wird.

15. Zündverfahren nach Anspruch 14, **dadurch gekennzeichnet, dass** die von dem Hochspannungsgenerator (11) gelieferten Hochspannungsimpulse zeitlich getaktet geliefert werden.

16. Zündverfahren nach Anspruch 14, **dadurch gekennzeichnet, dass** die Steuerschaltung (12) bei einem Wiederzündvorgang die Wiederzündzeit registriert, die vom Wiederzündbeginn bis zum tatsächlichen Zünden verstreicht.

17. Zündverfahren nach Anspruch 14, **dadurch gekennzeichnet, dass** die Wartezeit anhand der Wiederzündzeit bestimmt wird.

18. Zündverfahren nach Anspruch 17, **dadurch gekennzeichnet, dass** die Wartezeit mit der gespeicherten Wiederzündzeit gleich gesetzt wird.

19. Zündverfahren nach Anspruch 17, **dadurch gekennzeichnet, dass** die Wartezeit gleich der gespeicherten Wiederzündzeit minus einem Beschleunigungssubtrahenden ist.

20. Zündverfahren nach Anspruch 14, **dadurch gekennzeichnet, dass** die Steuerschaltung (12) bei einem Wiederzündvorgang die Anzahl der Zündversuche registriert, die vom Wiederzündbeginn bis zum tatsächlichen Zünden unternommen werden.

21. Zündverfahren nach Anspruch 20, **dadurch gekennzeichnet, dass** die Wartezeit anhand der Anzahl der Zündversuche bestimmt wird.

22. Zündverfahren nach Anspruch 14, **dadurch gekennzeichnet, dass** die Wartezeit mit der für die gespeicherte Anzahl der Zündversuche notwendigen Zeit gleich gesetzt wird.

23. Zündverfahren nach Anspruch 14, **dadurch gekennzeichnet, dass** die Wartezeit gleich der Zeit ist, die sich aus der gespeicherten Anzahl der Zündversuche minus einem Beschleunigungssubtrahenden ergibt.

24. Zündverfahren nach Anspruch 14, **dadurch gekennzeichnet, dass** die Steuerschaltung (12) bei in Betrieb befindlicher Gasentladungslampe (1) die in einem gegebenen Zeitfenster auftretende Anzahl von Wiederzündvorgängen überwacht und die das Zündgerät (3) für weitere Zündversuche sperrt, wenn eine Maximalzahl von Wiederzündvorgängen überschritten wird.

## Claims

1. Igniter (3) for high-pressure gas discharge lamps (1), in particular with an electromagnetic ballast (2),
with a controllable high-voltage generator (11), which is connected to the gas discharge lamp (1) in order to deliver ignition pulses thereto,
with a control circuit (12), which is connected to the high-voltage generator (11) in order to control this and which is operable in at least two different operating modes, with a detection device (24), which is part of the control circuit (12) or which is connected to such, for distinguishing an ignition process from a re-ignition process in order to cause the control circuit (12) in the case of a re-ignition process to work in a different operating mode from that in the case of an ignition process,
wherein distinguishing between an ignition process and a re-ignition process is performed on the basis of the duration of an operating voltage interruption.

2. Igniter according to claim 1, **characterised in that** a first operating mode is a first ignition operating mode, in which the control circuit (12) activates the high-voltage generator (11) immediately after the operating voltage is switched on.

3. Igniter according to claim 1, **characterised in that** a second operating mode is a re-ignition operating mode, in which the control circuit (12) activates the high-voltage generator (11) after the gas discharge lamp (1) is extinguished only after a waiting period (W) has elapsed.

4. Igniter according to claim 1, **characterised in that** the high-voltage pulses delivered by the high-voltage generator (11) are delivered in time cycles.

5. Igniter according to claim 1, **characterised in that** in the case of a re-ignition process the control circuit (12) records the re-ignition time, which lasts from the beginning of re-ignition to the actual ignition.

6. Igniter according to claim 3 and 5, **characterised in that** the waiting time (W1) is determined on the basis of the re-ignition time.

7. Igniter according to claim 6, **characterised in that** the waiting time (W1) is set to be the same as the stored re-ignition time.

8. Igniter according to claim 6, **characterised in that** the waiting time (W1) is the same as the stored re-ignition time minus an acceleration subtrahend.

9. Igniter according to claim 1, **characterised in that** in the case of a re-ignition process the control circuit (12) records the number of ignition attempts undertaken from the beginning of re-ignition to the actual ignition.

10. Igniter according to claim 3 and 5, **characterised in that** the waiting time is determined on the basis of the number of ignition attempts.

11. Igniter according to claim 6, **characterised in that** the waiting time is set to be the same as the time necessary for the stored number of ignition attempts.

12. Igniter according to claim 6, **characterised in that** the waiting time is the same as the time, which results from the stored number of ignition attempts minus an acceleration subtrahend.

13. Igniter according to claim 1, **characterised in that** when the gas discharge lamp (1) is in operation the control circuit (12) monitors the number of re-ignition processes occurring in a given time window and blocks the igniter (3) for further ignition attempts if a maximum number of re-ignition processes is exceeded.

14. Ignition process for high-pressure gas discharge lamps (1) by means of an igniter (3), wherein in a first ignition operating mode at the start of operation ignition pulses are delivered to the gas discharge lamp (1) without waiting time, wherein a re-ignition operating mode is distinguished from the first ignition operating mode, in which re-ignition operating mode ignition pulses are delivered to the gas discharge lamp (1) only after a waiting time has elapsed,
wherein distinguishing between the first ignition operating mode and the re-ignition operating mode is performed on the basis of the duration of an operating voltage interruption.

15. Ignition process according to claim 14, **characterised in that** the high-voltage pulses delivered by the high-voltage generator (11) are delivered in time cycles.

16. Ignition process according to claim 14, **characterised in that** in the case of a re-ignition process the control circuit (12) records the re-ignition time, which lasts from the beginning of re-ignition to the actual ignition.

17. Ignition process according to claim 14, **characterised in that** the waiting time is determined on the basis of the re-ignition time.

18. Ignition process according to claim 17, **characterised in that** the waiting time is set to be the same as the stored re-ignition time.

19. Ignition process according to claim 17, **characterised in that** the waiting time is the same as the stored re-ignition time minus an acceleration subtrahend.

20. Ignition process according to claim 14, **characterised in that** in the case of a re-ignition process the control circuit (12) records the number of ignition attempts undertaken from the beginning of re-ignition to the actual ignition.

21. Ignition process according to claim 20, **characterised in that** the waiting time is determined on the basis of the number of ignition attempts.

22. Ignition process according to claim 14, **characterised in that** the waiting time is set to be the same as the time necessary for the stored number of ignition attempts.

23. Ignition process according to claim 14, **characterised in that** the waiting time is the same as the time, which results from the stored number of ignition attempts minus an acceleration subtrahend.

24. Ignition process according to claim 14, **characterised in that** when the gas discharge lamp (1) is in operation the control circuit (12) monitors the number of re-ignition processes occurring in a given time window and blocks the igniter (3) for further ignition attempts if a maximum number of re-ignition processes is exceeded.

## Revendications

1. Amorceur (3) pour lampes à décharge gazeuse haute pression (1), en particulier avec ballast électromagnétique (2), comprenant un générateur de haute tension commandable (11) qui est raccordé à la lampe à décharge gazeuse (1) pour lui délivrer des impulsions d'amorçage, comprenant un circuit de commande (12) qui est raccordé au générateur de haute tension (11) pour le commander et qui peut fonctionner dans au moins deux modes de fonctionnement différents, comprenant un dispositif de détection (24) qui fait partie du circuit de commande (12) ou qui est raccordé à celui-ci pour faire la distinction entre un processus d'amorçage et un processus de réamorçage afin d'amener le circuit de commande (12) à travailler dans un autre mode de fonctionnement lors d'un processus de réamorçage que lors d'un processus d'amorçage, la distinction entre un processus d'amorçage et un processus de réamorçage étant effectuée à partir de la durée d'une interruption de tension de fonctionnement.

2. Amorceur selon la revendication 1, **caractérisé en ce qu'**un premier mode de fonctionnement est un mode de fonctionnement d'amorçage initial dans lequel le circuit de commande (12) active le générateur de haute tension (11) immédiatement après l'enclenchement de la tension de fonctionnement.

3. Amorceur selon la revendication 1, **caractérisé en ce qu'**un deuxième mode de fonctionnement est un mode de fonctionnement de réamorçage dans lequel le circuit de commande (12) active le générateur de haute tension (11) après l'extinction de la lampe à décharge gazeuse (1) seulement après expiration d'un temps d'attente (W).

4. Amorceur selon la revendication 1, **caractérisé en ce que** les impulsions de haute tension délivrées par le générateur de haute tension (11) sont délivrées de manière cyclique dans le temps.

5. Amorceur selon la revendication 1, **caractérisé en ce que**, lors d'un processus de réamorçage, le circuit de commande (12) enregistre le temps de réamorçage qui s'écoule entre le début du réamorçage et l'amorçage effectif.

6. Amorceur selon les revendications 3 et 5, **caractérisé en ce que** le temps d'attente (W1) est déterminé à partir du temps de réamorçage.

7. Amorceur selon la revendication 6, **caractérisé en ce que** le temps d'attente (W1) est rendu égal au temps de réamorçage enregistré.

8. Amorceur selon la revendication 6, **caractérisé en ce que** le temps d'attente (W1) est égal au temps de réamorçage enregistré moins un soustracteur d'accélération.

9. Amorceur selon la revendication 1, **caractérisé en ce que**, lors d'un processus de réamorçage, le circuit de commande (12) enregistre le nombre de tentatives d'amorçage qui sont entreprises du début du réamorçage à l'amorçage effectif.

10. Amorceur selon les revendications 3 et 5, **caractérisé en ce que** le temps d'attente est déterminé à partir du nombre de tentatives d'amorçage.

11. Amorceur selon la revendication 6, **caractérisé en ce que** le temps d'attente est rendu égal au temps nécessaire pour le nombre de tentatives d'amorçage enregistré.

12. Amorceur selon la revendication 6, **caractérisé en ce que** le temps d'attente est égal au temps obtenu à partir du nombre de tentatives d'amorçage enregistré moins un soustracteur d'accélération.

13. Amorceur selon la revendication 1, **caractérisé en ce que** lorsque la lampe à décharge gazeuse (1) est en fonctionnement, le circuit de commande (12) surveille le nombre de processus de réamorçage survenant dans un intervalle de temps défini et bloque l'amorceur (3) pour des tentatives d'amorçage supplémentaires quand un nombre maximum de processus de réamorçage est dépassé.

14. Procédé d'amorçage pour lampes à décharge gazeuse haute pression (1) au moyen d'un amorceur (3), dans lequel, dans un mode de fonctionnement d'amorçage initial au début du fonctionnement, des impulsions d'amorçage sont délivrées sans temps d'attente à la lampe à décharge gazeuse (1), une distinction étant faite entre le mode de fonctionnement d'amorçage initial et un mode de fonctionnement de réamorçage dans lequel des impulsions d'amorçage sont délivrées à la lampe à décharge gazeuse (1) seulement après expiration d'un temps d'attente, la distinction entre le mode de fonctionnement d'amorçage initial et le mode de fonctionnement de réamorçage étant effectuée à partir de la durée d'une interruption de tension de fonctionnement.

15. Procédé d'amorçage selon la revendication 14, **caractérisé en ce que** les impulsions de haute tension (11) délivrées par le générateur de haute tension (11) sont délivrées de manière cyclique dans le temps.

16. Procédé d'amorçage selon la revendication 14, **caractérisé en ce que**, lors d'un processus de réamorçage, le circuit de commande (12) enregistre le temps de réamorçage qui s'écoule entre le début du réamorçage et l'amorçage effectif.

17. Procédé d'amorçage selon la revendication 14, **caractérisé en ce que** le temps d'attente est déterminé à partir du temps de réamorçage.

18. Procédé d'amorçage selon la revendication 17, **caractérisé en ce que** le temps d'attente est rendu égal au temps de réamorçage enregistré.

19. Procédé d'amorçage selon la revendication 17, **caractérisé en ce que** le temps d'attente est égal au temps de réamorçage enregistré moins un soustracteur d'accélération.

20. Procédé d'amorçage selon la revendication 14, **caractérisé en ce que** lors d'un processus de réamorçage, le circuit de commande (12) enregistre le nombre de tentatives d'amorçage qui sont entreprises du début du réamorçage à l'amorçage effectif.

21. Procédé d'amorçage selon la revendication 20, **caractérisé en ce que** le temps d'attente est déterminé à partir du nombre de tentatives d'amorçage.

22. Procédé d'amorçage selon la revendication 14, **caractérisé en ce que** le temps d'attente est rendu égal au temps nécessaire pour le nombre de tentatives d'amorçage enregistré.

23. Procédé d'amorçage selon la revendication 14, **caractérisé en ce que** le temps d'attente est égal au temps obtenu à partir du nombre de tentatives d'amorçage enregistré moins un soustracteur d'accélération.

24. Procédé d'amorçage selon la revendication 14, **caractérisé en ce que** lorsque la lampe à décharge gazeuse (1) est en fonctionnement, le circuit de commande (12) surveille le nombre de processus de réamorçage survenant dans un intervalle de temps défini et bloque l'amorceur (3) pour des tentatives d'amorçage supplémentaires quand un nombre maximum de processus de réamorçage est dépassé.
